# EUROPÄISCHE PATENTSCHRIFT

(11) **EP 1 929 485 B1**
(45) Veröffentlichungstag und Bekanntmachung des Hinweises auf die Patenterteilung: **08.11.2017**
(21) Anmeldenummer: 06791394.7
(22) Anmeldetag: 20.09.2006
(51) Int. Cl.: H01C 7/04, H01C 17/22, H01C 17/00

(54) **VERFAHREN ZUR HERSTELLUNG EINES ELEKTRISCHEN BAUELEMENTS MIT EINER NIEDRIGEN TOLERANZ**
METHOD FOR THE PRODUCTION OF AN ELECTRICAL COMPONENT HAVING LITTLE TOLERANCE
PROCÉDE POUR RÉALISER UN COMPOSANT ÉLECTRIQUE AYANT UNE TOLÉRANCE FAIBLE

(30) Priorität: 27.09.2005 DE 102005046191
(43) Veröffentlichungstag der Anmeldung: 11.06.2008
(73) Patentinhaber: EPCOS AG, 81669 München (DE)
(72) Erfinder: ARRIMADAS-MATIAS, Javier, E-36209 Vigo (ES); KLOIBER, Gerald, A-8073 Feldkirchen (AT); KRAUSS, Werner Franz, A-8530 Deutschlandsberg (AT)
(74) Vertreter: Epping - Hermann - Fischer
(86) Internationale Anmeldenummer: PCT/DE2006/001660
(87) Internationale Veröffentlichungsnummer: WO 2007/036201

(56) Entgegenhaltungen:
- EP-A2- 0 063 295
- DE-A1- 3 539 318
- DE-A1- 3 718 197
- DE-A1- 19 621 082

## Beschreibung

Es wird ein Verfahren zur Herstellung eines elektrisches Bauelements beschrieben.

Aus der Druckschrift EP 0063295 A2 sind Verfahren zur Herstellung von Thermistorbauelementen mit kleiner Toleranz bekannt. Dazu werden einzelne Abschnitte eines Thermistormaterials vor dem vereinzeln vermessen.

Aus der Druckschrift DE 3718197 A1 sind Verfahren zur Herstellung von NTC Bauelementen bekannt. NTC steht für "Negative Temperature Coefficient".

Eine zu lösende Aufgabe besteht darin, ein Verfahren zur Herstellung eines elektrisches Bauelements mit geringen Toleranzen anzugeben.

Ein solches Verfahren wird durch den unabhängigen Anspruch 1 angegeben. Abhängige Ansprüche geben vorteilhafte Ausgestaltungen an.

Das Bauelement kann insbesondere ein Widerstands-Bauelement sein. Im Bauelement ist mindestens eine Funktionseinheit wie z. B. ein NTC-Widerstand, ein Kaltleiter oder ein Varistor realisiert. Das Bauelement umfasst einen Grundkörper mit mindestens zwei Elektroden. Der Grundkörper ist vorzugsweise ein gesinterter Keramikkörper. Der Grundkörper des Bauelements wird ausgehend aus einem Substrat hergestellt, das zur Bildung von mehreren Grundkörpern vereinzelt wird.

Die tatsächlichen Parameter (insbesondere der spezifische Widerstand und die Dicke) des Substrats, das später den Grundkörper eines herzustellenden Bauelements bildet, können aus fertigungstechnischen Gründen jeweils von einem entsprechenden vorgegebenen Wert abweichen, der für die zu erreichende elektrische Größe des Bauelements berechnet wurde. Dies hat zur Folge, dass der Istwert der elektrischen Größe des Bauelements vom vorgegebenen Sollwert abweicht. Um diesen Fertigungsstreuungen Rechnung zu tragen, kann die Fläche eines Bauelementbereichs bei den tatsächlichen Parametern des Substrats zur Erreichung des Sollwerts der elektrischen Größe angepasst werden. Beispielsweise kann bei einer bezogen auf den Nominalwert der Substratdicke höheren Ist-Substratdicke die Fläche der Bauelementbereiche kleiner als der entsprechende Nominalwert der Fläche und umgekehrt, bei einer bezogen auf den Nominalwert der Substratdicke kleineren Substratdicke die Fläche der Bauelementbereiche größer gewählt werden. Durch die Anpassung der Fläche der Bauelementbereiche kann trotz des Fertigungsfehlers bei der Herstellung des Substrats im Wesentlichen der Nominalwert des für die Erreichung des Sollwerts relevanten Volumens erzielt werden.

Es wird ein Verfahren zur Herstellung eines elektrischen Bauelements mit einem vorgegebenen Sollwert einer elektrischen Größe, z. B. einem Soll-Widerstandswert angegeben. Zunächst wird eine Grundplatte bereitgestellt, die ein Substrat, eine erste großflächige Elektrode und eine zweite großflächige Elektrode aufweist. Die großflächigen Elektroden sind auf Hauptflächen, d. h. auf der Grund- und Deckfläche des Substrats angeordnet. Die Abmessung der Grundplatte ist in zwei zueinander senkrechten lateralen Richtungen ein Vielfaches der entsprechenden Abmessung eines vorgesehenen Bauelementbereichs. Zwischen den großflächigen Elektroden wird der Istwert der elektrischen Größe des dazwischen angeordneten Substratsbereichs - z. B. sein Ist-Widerstand - gemessen. Auf der Basis dieser Messung wird eine zur Erreichung des Soll-Widerstandswerts notwendige Deckfläche eines Bauelementbereichs berechnet. Die Grundplatte wird vereinzelt, wobei zur Herstellung des Bauelements aus der Grundplatte der Bauelementbereich mit der berechneten Deckfläche herausgeschnitten wird.

Die Grundplatte wird vorzugsweise in eine zweidimensionale Anordnung von gleichartigen Bauelementbereichen mit der berechneten Deckfläche aufgeteilt und gemäß dieser Aufteilung in separate Bauelementbereiche vereinzelt. Durch die Anpassung der Fläche des Bauelementbereichs bei der fertigungstechnisch bedingten Ist-Dicke des Substrats gelingt es beispielsweise, den Toleranzfehler durch eine vom Idealwert abweichende Substratdicke zu kompensieren.

Das angegebene Verfahren ist insbesondere zur Herstellung eines SMD-fähigen Widerstandselements vorgesehen.

Der separierte Bauelementbereich bildet einen mit Elektroden versehenen Grundkörper des herzustellenden Bauelements. Nach der Vereinzelung der Grundplatte wird aus der großflächigen ersten und zweiten Elektrode eine erste bzw. eine zweite Elektrode des Bauelements gebildet.

Die Grundplatte wird durch Sintern eines großflächigen Substrats, z. B. Keramiksubstrats, und Metallisieren dieses Substrats zur Bildung der großflächigen Elektroden erzeugt. Erfindungsgemäß wird zur Bildung der ersten großflächigen Elektrode eine erste Metallisierungsschicht auf der Oberseite des Substrats und zur Bildung der zweiten großflächigen Elektrode eine zweite Metallisierungsschicht auf der Unterseite dieses Substrats erzeugt. Diese Schichten werden z. B. als Metallpaste auf die Hauptflächen des Substrats aufgetragen und eingebrannt. Diese Schichten können zur Bildung einer Barriereschicht vor oder nach der Vereinzelung der Grundplatte vorzugsweise galvanisch oder durch Sputtern vernickelt werden. Die vernickelten Elektroden können in einer vorteilhaften Variante zur Bildung einer lötbaren Schicht verzinnt werden.

Auf der jeweiligen Elektrode kann grundsätzlich eine als eine Diffusionsbarriere geeignete Barriereschicht oder eine Schichtenfolge erzeugt werden, die eine lötbare Schicht und eine Barriereschicht umfasst. Die lötbare Schicht enthält vorzugsweise Zinn oder eine Zinnlegierung. Die Barriereschicht ist zwischen der lötbaren Schicht und der entsprechenden Elektrode angeordnet. Die Barriereschicht ist vorzugsweise eine Nickel enthaltende Schicht, die z. B. eine Ni/Sn-Barriere bildet. Die auf den gegenüber liegenden Stirnflächen des Grundkörpers angeordneten Metallisierungsschichten (auf jeder Seite die Elektrode, die Barriereschicht und die lötbare Schicht) bilden elektrische Anschlüsse des Bauelements.

Die Auftragung der Barriereschicht und ggf. auch der lötbaren Schicht erfolgt vorzugsweise vor der Messung. Sie können aber auch erst nach der Messung aufgetragen werden.

Auf die die vorzugsweise vernickelten Elektroden tragende erste und zweite Stirnfläche des Grundkörpers und auf den stirnseitigen Bereich seiner Mantelfläche wird in einer Variante eine erste bzw. eine zweite Außenelektrode z. B. durch Tauchen in eine Metallpaste aufgebracht. In diesem Fall bildet der auf der Mantelfläche bzw. an der Unterseite des Grundkörpers angeordnete Bereich der ersten und der zweiten Außenelektrode jeweils einen zur Oberflächenmontage geeigneten Kontakt des Bauelements.

Für die Außenelektroden kann ein ein Edelmetall - insbesondere Silber oder eine Silberlegierung - enthaltendes Material verwendet werden. Die Außenelektrode kann auch ein lötbares Material oder vorzugsweise als die äußere Schicht eine lötbare Schicht enthalten. Die Außenelektrode kann insbesondere verzinnt werden.

Auf die Mantelfläche des Grundkörpers kann vor der Auftragung der Außenelektroden eine elektrisch isolierende Passivierungsschicht aufgetragen werden. Zur Herstellung der Passivierungsschicht kann z. B. ein Glasschlicker verwendet werden. Auch andere elektrisch isolierende Materialien kommen für die Passivierungsschicht in Betracht. Die Außenelektroden werden dabei vorzugsweise derart aufgetragen, dass mindestens ein Bereich der jeweiligen Außenelektrode auf der Passivierungsschicht liegt.

Die Außenelektroden bilden in einer bevorzugten Variante jeweils eine stirnseitige Anschlusskappe, wobei die Seitenwand dieser Kappe auf der Passivierungsschicht liegt und durch diese Schicht vom Grundkörper im Abstand gehalten bzw. von diesem elektrisch isoliert wird. Die Anschlusskappe weist also auf der Mantelfläche des Bauelements angeordnete Bereiche. Da die auf der Mantelfläche des Bauelements angeordneten Teile der Kappe vom Grundkörper durch die Passivierung elektrisch isoliert sind, haben sie keinen Einfluss auf den Widerstand des Bauelements. Die Verwendung der Passivierungsschicht hat also den Vorteil, dass die mit der Aufbringung der Anschlusskappe zusammenhängenden Toleranzen im Wesentlichen ausgeschlossen werden können.

In einer Variante wird zunächst der Glasschlicker eingebrannt und erst danach die Außenelektroden aufgetragen und eingebrannt. Möglich ist aber auch, nach der Auftragung des Glasschlickers und der Außenelektroden diese zusammen in einem Schritt einzubrennen.

Im Folgenden wird das angegebene Verfahren anhand von schematischen und nicht maßstabsgetreuen Figuren erläutert. Es zeigen:
Figur 1 die in Bauelementbereiche zu vereinzelnde Grundplatte im Querschnitt;
Figur 2 die Aufteilung der Grundplatte gemäß Figur 1 in Bauelementbereiche;
Figur 3 ein Bauelement mit stirnseitig angeordneten SMD-Kontakten;
Figur 4 ein Bauelement mit einer Passivierungsschicht, die die auf der Mantelfläche angeordneten Teile von Außenelektroden vom Grundkörper des Bauelements trennt.

Figur 1 zeigt den Querschnitt einer Grundplatte 1, die ein Substrat 100' aufweist. Als Substrat 100' kann z. B. eine Keramikplatte verwendet werden. Auf der Oberseite des Substrats ist eine erste großflächige Elektrode 211' und auf seiner Unterseite eine zweite großflächige Elektrode 221' angeordnet. Die großflächigen Elektroden 211', 221' sind z. B. silberhaltige Metallschichten. Zur Bildung dieser Schichten wird eine Metallpaste auf das Substrat 100' aufgetragen und vorzugsweise eingebrannt.

Figur 2 zeigt eine Draufsicht auf die Grundplatte 1 von oben. Mit den strichpunktierten Linien (Trennlinien) ist die Aufteilung der Grundplatte in Bauelementbereiche 11, 12, 13, ..., 1N; 21, ...; 31, ...; M1, M2, M3 ... MN angedeutet. Die Grundplatte 1 wird entlang dieser Linien z. B. durch Sägen vereinzelt.

Die zweidimensionale Anordnung von Bauelementbereichen 11 ... MN bildet eine Matrix der Dimension M x N mit M Reihen und N Spalten, wobei gilt N ≥ 2 und M ≥ 2. Die Grundplatte ist also eine großflächige Platte, deren laterale Abmessungen ein Vielfaches der Lateralabmessungen Lx, Ly eines vorgesehenen Bauelementbereichs betragen. Mit x und y sind Lateralrichtungen und mit z eine Vertikalrichtung bezeichnet. Die Hauptflächen der Grundplatte umfassen vorzugsweise die Stirnseiten der zu vereinzelnden Bauelementbereiche. Die Dicke der Grundplatte 1 definiert im Wesentlichen die Länge des herzustellenden Bauelements. Die in z-Richtung gemessene Dicke des Substrats 100' und die Fläche Lx x Ly eines Bauelementbereichs definieren den tatsächlichen Widerstandswert des Bauelements.

Vor dem Vereinzeln der Grundplatte 1 wird der Widerstand des zwischen der ersten und der zweiten großflächigen Elektrode 211', 221' angeordneten Substratbereichs bei der tatsächlichen Substratdicke gemessen. Der gemessene Widerstandswert lässt bei den gegebenen Abmessungen der großflächigen Elektroden 211', 221' auf den spezifischen Widerstand des Substratmaterials schließen. Falls der aus dieser Messung bestimmte tatsächliche spezifische Widerstand des Substratmaterials oder die tatsächliche Substratdicke vom entsprechenden Idealwert abweicht, kann die Fläche eines Bauelementbereichs so angepasst werden, dass der einzustellende Widerstand des Bauelements erzielt wird.

In Figur 3 ist ein vereinzeltes Bauelementbereich bzw. Bauelement gezeigt. Der Grundkörper 100 des Bauelements wurde aus dem Substrat 100' erzeugt. Die erste Elektrodenschicht 211 wurde aus der ersten großflächigen Elektrode 211' und die zweite Elektrodenschicht 221 des Bauelements wurde aus der ersten großflächigen Elektrode 221' erzeugt.

Auf die Elektrodenschicht 211, 221 wurde eine Barriereschicht 212, 222 und auf die letztere eine lötbare Schicht 213, 223 vorzugsweise galvanisch oder durch Sputtern aufgetragen. Als Material für die Schichten 211, 221 kommt insbesondere Silber, AgPd, Au, Al, Cu oder Cr in Betracht. Die Barriereschichten 212, 222 sind z. B. nickelhaltige Schichten und die lötbaren Schichten 213, 223 zinnhaltige Schichten. Die zur Oberflächenmontage geeigneten elektrischen Anschlüsse 210, 220 des Bauelements sind in dieser Variante auf den Stirnseiten des Grundkörpers angeordnet und jeweils durch die Schichtenfolge 211, 212, 213 und 221, 222, 223 gebildet.

Die Barriereschicht 212, 222 kann nach der Messung auf die beiden Hauptflächen der Grundplatte 1 galvanisch oder durch Sputtern aufgetragen werden. Sie kann aber auch erst nach dem Vereinzeln von Bauelementbereichen auf die Elektroden 211, 211 aufgetragen werden. Dies gilt auch für die lötbare Schicht 213, 223.

In Figur 4 ist ein Bauelement mit auf seiner Unterseite angeordneten SMD-Kontakten 51, 52 gezeigt. Auch in dieser Variante sind die Elektroden 211, 221 auf den Stirnseiten des Grundkörpers 100 angeordnet. Auf die Mantelfläche des Grundkörpers 100 eines vereinzelten Bauelementbereichs wird zur Erzeugung einer Passivierungsschicht 30 vorzugsweise in einem Sprühverfahren ein Glasschlicker aufgetragen.

Anstelle der lötbaren Schicht 213, 223 wird in der Variante gemäß Figur 4 eine Außenelektrode 41, 42 verwendet.

Die Außenelektroden 41, 42 werden vorzugsweise aus einem silberhaltigen und/oder lötbaren Material gebildet. Jede Außenelektrode kann auch mehrere Schichten, z. B. eine Ag-Schicht und eine Ni/Sn-Schicht enthalten. Diese Schichten werden jeweils beispielsweise durch Eintauchen der jeweiligen Stirnseite des Grundkörpers in eine Metallpaste oder galvanisch erzeugt.

Die Außenelektroden 41, 42 bilden jeweils eine stirnseitige Metallkappe, wobei die Seitenwand dieser Kappe auf der Passivierungsschicht 30 liegt und durch diese Schicht vom Grundkörper 100 im Abstand gehalten bzw. von diesem elektrisch isoliert wird. Die auf der Unterseite des Grundkörpers 100 angeordneten Bereiche der Außenelektroden 41, 42 bilden SMD-Kontakte des Bauelements.

Die Außenelektroden 41, 42 werden nach dem Auftragen der Passivierungsschicht 30 erzeugt. Es ist möglich, zunächst die Passivierungsschicht 30 einzubrennen, danach zur Erzeugung von Außenelektroden 41, 42 auf den mit der Passivierungsschicht versehenen Grundkörper stirnseitig mindestens eine Metallschicht aufzutragen und diese einzubrennen. Möglich ist aber auch, die Passivierungsschicht 30 und die zur Ausbildung der Außenelektrode 41, 42 vorgesehene Metallschicht nacheinander aufzutragen und beide Schichten zusammen einzubrennen.

Um die Elektroden 211, 221 der Bauelementbereiche von der Passivierungsschicht 30 frei zu halten, kann auf diese Elektroden nach der Messung und vor der Auftragung der Passivierungsschicht 30 ein vorzugsweise organisches Schutzlack aufgetragen werden, der im Laufe des Einbrennens der Passivierungsschicht 30 verkohlt. Der Schutzlack kann großflächig auf die beiden Hauptflächen der Grundplatte 1 aufgetragen werden. Er kann aber auch nach dem Vereinzeln von Bauelementbereichen auf deren Stirnseiten aufgetragen werden.

In einer Variante des Verfahrens können die großflächigen Elektroden 211' und 221' nach der Messung entfernt werden. Dies kann vor oder nach der Vereinzelung des Substrats, vor oder nach der Aufbringung und/oder Einbrennung der Passivierungsschicht 30 z. B. in einem chemischen Ätzverfahren geschehen. Die Außenelektroden 41, 42 können dann nach der Aufbringung der Passivierungsschicht 30 auf die in diesem Fall metallfreien Stirnseiten des Bauelements und die stirnseitigen Bereiche der Passivierungsschicht 30 aufgebracht werden. Das Einbrennen der Passivierungsschicht 30 und der Außenelektroden 41, 42 kann wie bereits erläutert nacheinander oder in einem Einbrennensschritt erfolgen.

### Bezugzeichenliste

- 1: Grundplatte
- 100': Substrat
- 100: Grundkörper
- j1 ... jN: in j-ter Reihe angeordnete Bauelementbereiche
- M1 ... MN: in M-ter Reihe angeordnete Bauelementbereiche
- 1k ... Mk: in k-ter Spalte angeordnete Bauelementbereiche
- 210, 220: elektrische Anschlüsse des Bauelements
- 211': erste großflächige Elektrode
- 221': zweite großflächige Elektrode
- 211, 221: erste bzw. zweite Elektrode
- 212, 222: Barriereschicht
- 213, 223: lötbare Elektrodenschicht
- 30: Passivierungsschicht
- 41: erste Außenelektrode
- 42: zweite Außenelektrode
- 51, 52: durch Bereiche der Außenelektroden 41, 42 gebildete SMD-Kontakte
- Lx: Abmessung eines Bauelementbereichs in x-Richtung
- Ly: Abmessung eines Bauelementbereichs in y-Richtung
- x: erste laterale Richtung
- y: zweite laterale Richtung
- z: vertikale Richtung

## Patentansprüche

1. Verfahren zur Herstellung eines elektrischen Bauelements mit einem vorgegebenen Soll-Wert eines elektrischen Parameters, umfassend die folgenden Schritte:
a) Bereitstellen einer Grundplatte (1), die ein Substrat (100'), eine erste großflächige Elektrode (211') und eine zweite großflächige Elektrode (221') aufweist, wobei die großflächigen Elektroden (211', 221') auf der Hauptfläche des Substrats (100') angeordnet sind, wobei die lateralen Abmessungen der Grundplatte (1) ein Vielfaches der lateralen Abmessungen (Lx, Ly) eines Bauelementbereichs (11 - MN) ist;
b) Messen eines Ist-Werts des elektrischen Parameters zwischen der ersten großflächigen Elektrode (211') und der zweiten großflächigen Elektrode (221') und Berechnen der zur Erreichung des Soll-Werts des elektrischen Parameters notwendigen Deckfläche eines dem herzustellenden Bauelement zugeordneten Bauelementbereichs (11 - MN);
c) Vereinzeln der Grundplatte (1), wobei zur Herstellung des Bauelements der Bauelementbereich (11 - MN) aus der Grundplatte (1) herausgeschnitten wird;
**dadurch gekennzeichnet, dass**
zur Bildung der ersten großflächigen Elektrode (211') eine erste Metallisierungsschicht auf der Oberseite des Substrats (100') und zur Bildung der zweiten großflächigen Elektrode (221') eine zweite Metallisierungsschicht auf der Unterseite dieses Substrats erzeugt wird.

2. Verfahren nach Anspruch 1,
wobei die zweidimensionale Anordnung von Bauelementbereichen (11 - MN) eine Matrix der Dimension M x N bildet, wobei gilt N ≥ 2 und M ≥ 2.

3. Verfahren nach einem der Ansprüche 1 bis 2,
wobei als Substrat (100') eine Keramikplatte verwendet wird.

4. Verfahren nach einem der Ansprüche 1 bis 3,
wobei der einzustellende elektrische Parameter ein Widerstand ist.

5. Verfahren nach einem der Ansprüche 1 bis 4,
wobei zur Erzeugung der großflächigen Elektroden (211', 221') ein Material verwendet wird, das Ag, Au, Al, Cu oder Cr enthält.

6. Verfahren nach einem der Ansprüche 1 bis 5,
wobei beim Vereinzeln der Grundplatte (1) diese in Bauelementbereiche (11 - MN) zerfällt, die jeweils einen Grundkörper (100) mit auf seinen beiden Stirnflächen angeordneten Elektroden (211, 221) aufweisen.

7. Verfahren nach Anspruch 6,
wobei auf der jeweiligen Elektrode (211, 221) eine Schichtenfolge erzeugt wird, die eine lötbare Schicht (213, 223) und eine als eine Diffusionsbarriere geeignete Barriereschicht (212, 222) umfasst, die zwischen der lötbaren Schicht (213, 223) und der Elektrode (211, 221) angeordnet ist.

8. Verfahren nach Anspruch 7,
wobei die Barriereschicht Ni enthält.

9. Verfahren nach Anspruch 6,
- wobei auf die die erste Elektrode (211) tragende erste Stirnfläche des Grundkörpers (100) und auf den stirnseitigen Bereich seiner Mantelfläche eine erste Außenelektrode (41) aufgebracht wird,
- wobei auf die die zweite Elektrode (221) tragende erste Stirnfläche des Grundkörpers (100) und auf den stirnseitigen Bereich seiner Mantelfläche eine zweite Außenelektrode (42) aufgebracht wird.

10. Verfahren nach Anspruch 9,
wobei auf die Mantelfläche des Grundkörpers eine elektrisch isolierende Passivierungsschicht (30) aufgetragen wird.

11. Verfahren nach Anspruch 10,
wobei zur Herstellung der Passivierungsschicht (30) ein Glasschlicker verwendet wird.

12. Verfahren nach Anspruch 10 oder 11,
wobei die Außenelektroden (41, 42) derart aufgetragen werden, dass mindestens ein Bereich der jeweiligen Außenelektrode auf der Passivierungsschicht (30) liegt.

13. Verfahren nach einem der Ansprüche 1 bis 12,
wobei für die Außenelektroden (41, 42) ein silberhaltiges Material verwendet wird.

14. Verfahren nach Anspruch 11,
wobei der Glasschlicker eingebrannt wird, und wobei danach die Außenelektroden (41, 42) aufgetragen und eingebrannt werden.

15. Verfahren nach Anspruch 11,
wobei der Glasschlicker und die Außenelektroden (41, 42) aufgetragen und zusammen in einem Schritt eingebrannt werden.

16. Verfahren nach einem der Ansprüche 10 bis 15,
wobei auf die Elektroden (211, 221) nach der Messung und vor der Auftragung der Passivierungsschicht (30) ein Schutzlack aufgetragen werden, der im Laufe des Einbrennens der Passivierungsschicht (30) verkohlt.

17. Verfahren nach Anspruch 16,
wobei der Schutzlack großflächig auf die beiden Hauptflächen der Grundplatte 1 oder nach dem Vereinzeln von Bauelementbereichen auf deren Stirnseiten aufgetragen wird.

18. Verfahren nach einem der Ansprüche 1 bis 17,
das zur Herstellung eines NTC-Bauelements durchgeführt wird.

19. Verfahren nach Anspruch 1,
wobei Schritt c) die folgenden Teilschritte umfasst:
c1) die Aufteilung zumindest eines Bereichs der Grundplatte (1) in eine zweidimensionale Anordnung von Bauelementbereichen, die jeweils die berechnete Deckfläche aufweisen, und
c2) Vereinzeln der Grundplatte (1) in separate Bauelementbereiche gemäß dieser Aufteilung.

## Claims

1. Method for producing an electrical component having a predefined setpoint value of an electrical parameter, comprising the following steps:
a) providing a baseplate (1) having a substrate (100'), a first large-area electrode (211') and a second large-area electrode (221'), wherein the large-area electrodes (211', 221') are arranged on the main surface of the substrate (100'), wherein the lateral dimensions of the baseplate (1) are a multiple of the lateral dimensions (Lx, Ly) of a component region (11 - MN);
b) measuring an actual value of the electrical parameter between the first large-area electrode (211') and the second large-area electrode (221') and calculating the cover area of a component region (11 - MN) assigned to the component to be produced, which cover area is necessary for achieving the setpoint value of the electrical parameter;
c) singulating the baseplate (1), wherein the component region (11 - MN) is cut out from the baseplate (1) in order to produce the component;
**characterized in that**
in order to form the first large-area electrode (211') a first metallization layer is produced on the top side of the substrate (100'), and in order to form the second large-area electrode (221') a second metallization layer is produced on the underside of said substrate.

2. Method according to Claim 1,
wherein the two-dimensional arrangement of component regions (11 - MN) forms a matrix of dimensions M × N, wherein N ≥ 2 and M ≥ 2 hold true.

3. Method according to either of Claims 1 and 2,
wherein a ceramic plate is used as the substrate (100').

4. Method according to any of Claims 1 to 3,
wherein the electrical parameter to be set is a resistance.

5. Method according to any of Claims 1 to 4,
wherein a material containing Ag, Au, Al, Cu, or Cr is used for producing the large-area electrodes (211', 221').

6. Method according to any of Claims 1 to 5,
wherein, during the process of singulating the baseplate (1), the latter decomposes into component regions (11 - MN) each having a main body (100) with electrodes (211, 221) arranged on its two end faces.

7. Method according to Claim 6,
wherein a layer sequence is produced on the respective electrode (211, 221), said layer sequence comprising a solderable layer (213, 223) and a barrier layer (212, 222) suitable as a diffusion barrier, said barrier layer being arranged between the solderable layer (213, 223) and the electrode (211, 221).

8. Method according to Claim 7,
wherein the barrier layer contains Ni.

9. Method according to Claim 6,
- wherein a first external electrode (41) is applied on the first end face of the main body (100), said first end face carrying the first electrode (211), and on the end-side region of the lateral surface of said main body,
- wherein a second external electrode (42) is applied on the first end face of the main body (100), said first end face carrying the second electrode (221), and on the end-side region of the lateral surface of said main body.

10. Method according to Claim 9,
wherein an electrically insulating passivation layer (30) is applied on the lateral surface of the main body.

11. Method according to Claim 10,
wherein a glass slurry is used for producing the passivation layer (30).

12. Method according to Claim 10 or 11,
wherein the external electrodes (41, 42) are applied in such a way that at least one region of the respective external electrode lies on the passivation layer (30).

13. Method according to any of Claims 1 to 12,
wherein a silver-containing material is used for the external electrodes (41, 42).

14. Method according to Claim 11,
wherein the glass slurry is fired, and wherein the external electrodes (41, 42) are subsequently applied and fired.

15. Method according to Claim 11,
wherein the glass slurry and the external electrodes (41, 42) are applied and fired together in one step.

16. Method according to any of Claims 10 to 15,
wherein a protective lacquer is applied on the electrodes (211, 221) after the measurement and before the application of the passivation layer (30), which protective lacquer carbonizes in the course of the firing of the passivation layer (30).

17. Method according to Claim 16,
wherein the protective lacquer is applied over a large area on the two main surfaces of the baseplate (1) or, after the singulation of component regions, on the end sides thereof.

18. Method according to any of Claims 1 to 17,
which is carried out in order to produce an NTC component.

19. Method according to Claim 1,
wherein step c) comprises the following substeps:
c1) the division of at least one region of the baseplate (1) into a two-dimensional arrangement of component regions each having the calculated cover area, and
c2) singulating the baseplate (1) into separate component regions in accordance with said division.

## Revendications

1. Procédé de fabrication d'un composant électrique avec une valeur de consigne prédéfinie d'un paramètre électrique, comprenant les étapes suivantes :
a) fourniture d'une plaque de base (1) qui possède un substrat (100'), une première électrode à grande surface (211') et une deuxième électrode à grande surface (221'), les électrodes à grande surface (211', 221') étant disposées sur la surface principale du substrat (100'), les dimensions latérales de la plaque de base (1) étant un multiple des dimensions latérales (Lx, Ly) d'une zone de composant (11 - MN) ;
b) mesure d'une valeur réelle du paramètre électrique entre la première électrode à grande surface (211') et la deuxième électrode à grande surface (221') et calcul de la surface de recouvrement d'une zone de composant (11 - MN) associée au composant électrique à fabriquer qui est nécessaire pour atteindre la valeur de consigne du paramètre électrique ;
c) séparation de la plaque de base (1), la zone de composant (11 - MN) étant découpée dans la plaque de base (1) pour la fabrication du composant ;
**caractérisé en ce que**
une première couche de métallisation est produite sur la surface du substrat (100') en vue de former la première électrode à grande surface (211') et une deuxième couche de métallisation est produite sur le côté inférieur de ce substrat en vue de former la deuxième électrode à grande surface (221').

2. Procédé selon la revendication 1, l'arrangement bidimensionnel des zones de composant (11 - MN) formant une matrice de taille M x N, avec N ≥ 2 et M ≥ 2.

3. Procédé selon l'une des revendications 1 à 2, le substrat (100') utilisé étant une plaque en céramique.

4. Procédé selon l'une des revendications 1 à 3, le paramètre électrique à régler étant une résistance.

5. Procédé selon l'une des revendications 1 à 4, un matériau qui contient de l'Ag, de l'Au, de l'Al, du Cu ou du Cr étant utilisé pour produire les électrodes à grande surface (211', 221').

6. Procédé selon l'une des revendications 1 à 5, la plaque de base (1), lors de sa séparation, se désagrégeant dans les zones de composant (11 - MN) qui possèdent respectivement un corps de base (100) comportant des électrodes (211, 221) disposées sur ses deux faces frontales.

7. Procédé selon la revendication 6, une séquence de couches étant produite sur l'électrode (211, 221) respective, laquelle comprend une couche apte au brasage (213, 223) et une couche barrière (212, 222) convenant en tant que barrière de diffusion, qui est disposée entre la couche apte au brasage (213, 223) et l'électrode (211, 221).

8. Procédé selon la revendication 7, la couche barrière contenant du Ni.

9. Procédé selon la revendication 6,
- une première électrode extérieure (41) étant appliquée sur la première face frontale du corps de base (100) qui supporte la première électrode (211) et sur la zone coté frontal de son enveloppe,
- une deuxième électrode extérieure (42) étant appliquée sur la première face frontale du corps de base (100) qui supporte la deuxième électrode (221) et sur là zone coté frontal de son enveloppe.

10. Procédé selon la revendication 9, une couche de passivation (30) électriquement isolante étant appliquée sur l'enveloppe du corps de base.

11. Procédé selon la revendication 10, une barbotine de verre étant utilisée pour la fabrication de la couche de passivation (30).

12. Procédé selon la revendication 10 ou 11, les électrodes extérieures (41, 42) étant appliquées de telle sorte qu'au moins une zone de l'électrode extérieure correspondante repose sur la couche de passivation (30).

13. Procédé selon l'une des revendications 1 à 12, un matériau contenant de l'argent étant utilisé pour les électrodes extérieures (41, 42).

14. Procédé selon la revendication 11, la barbotine de verre étant fixée par cuisson et les électrodes extérieures (41, 42) étant ensuite appliquées et fixées par cuisson.

15. Procédé selon la revendication 11, la barbotine de verre et les électrodes extérieures (41, 42) étant appliquées et fixées ensemble par cuisson en une étape.

16. Procédé selon l'une des revendications 10 à 15, un verni protecteur étant appliqué sur les électrodes (211, 221) après la mesure et avant l'application de la couche de passivation (30), lequel se carbonise au cours de la fixation par cuisson de la couche de passivation (30).

17. Procédé selon la revendication 16, le verni protecteur étant appliqué sur une grande surface de la plaque de base (1) ou sur les cotés frontaux des zones de composant après leur séparation.

18. Procédé selon l'une des revendications 1 à 17, lequel est mis en oeuvre pour la fabrication d'un composant à CTN.

19. Procédé selon la revendication 1, l'étape c) comprenant les étapes partielles suivantes :
c1) la division d'au moins une zone de la plaque de base (1) en un arrangement bidimensionnel de zones de composant qui présentent respectivement la surface de recouvrement calculée, et
c2) séparation de la plaque de base (1) en zones de composant séparées conformément à cette division.
